# EUROPÄISCHE PATENTSCHRIFT

(11) **EP 1 982 932 B1**
(45) Veröffentlichungstag und Bekanntmachung des Hinweises auf die Patenterteilung: **16.12.2009**
(21) Anmeldenummer: 08012577.6
(22) Anmeldetag: 17.04.2002
(51) Int. Cl.: B65D 83/14

(54) **Sprühdose**
Spray can
Bombe aérosol

(30) Priorität: 01.06.2001 DE 10126961
(43) Veröffentlichungstag der Anmeldung: 22.10.2008
(62) Teilanmeldung aus: 04014923.9
(73) Patentinhaber: progression licensing ag, 9000 St. Gallen (CH)
(72) Erfinder: Keller, Silvio, 74855 Hassmersheim (DE)
(74) Vertreter: Ullrich & Naumann

(56) Entgegenhaltungen:
- DE-B- 2 039 314
- DE-U1- 8 402 146
- ES-U- 1 039 242
- US-A- 3 075 673

## Beschreibung

Die Erfindung betrifft eine Sprühdose mit einem Dosenkörper gemäß dem Oberbegriff des Anspruchs 1.

Sprühdosen sind seit langem aus der Praxis bekannt und existieren in den unterschiedlichsten Ausführungsformen. Dabei ist der Dosenkörper meist zylinderförmig ausgestaltet, wobei die Sprüheinrichtung an einer der Grundflächen des Zylinders angeordnet ist. Die Sprüheinrichtung ist meist durch einen Sprühkopf mit einem Sprühventil gebildet. Der Deckel ist häufig ebenfalls im Wesentlichen zylinderförmig ausgebildet, wobei eine Grundfläche des Zylinders weggelassen ist, um an den Dosenkörper im Bereich der Sprüheinrichtung anzukoppeln.

Sprühdosen der eingangs genannten Art werden häufig zum Versprühen von farbigen Lacken verwendet. Zur Erkennung des Farbtons des im Dosenkörper aufgenommenen Lacks ist häufig entweder der Deckel entsprechend der aufgenommenen Lackfarbe vollständig eingefärbt oder ein Teil des Dosenkörpers entsprechend lackiert. Hierdurch ist beispielsweise beim Kauf der Sprühdose der Farbton des im Dosenkörper aufgenommenen Lacks sicher bestimmbar.

Aus der ES 1 039 242 U ist eine Sprühdose mit allen Merkmalen des Oberbegriffs des Patentanspruchs 1 bekannt. Im Konkreten weist die bekannte Sprühdose einen Dosenkörper, eine Sprüheinrichtung und einen Deckel zum Schutz der Sprüheinrichtung auf. Des Weiteren ist dem Dosenkörper ein Farberkennungselement zur Anzeige der Farbe des Sprühguts zugeordnet. Das Farberkennungselement ist als ringartiger Außenmantel einer hohlen Kugelschicht mit einem oberen kleineren und einem unteren größeren Durchgang ausgebildet. Die Geometrie des Farberkennungselements ist derart gewählt, dass es unmöglich ist, das Farberkennungselement nach der Zuordnung wieder zu entfernen, ohne das Farberkennungselement zu zerbrechen. Ein einfaches Abnehmen des Farberkennungselements von der Sprühdose ist nicht möglich.

Die DE 2 039 314 A zeigt eine Sprühdose, bei der der Dom mit einer Farbschicht entsprechend dem Lackinhalt der Dose lackiert ist.

Die US 3 075 673 zeigt eine Sprühdose mit einer Schutzkappe zum Vermeiden eines unbeabsichtigten Vertropfens von Lack auf die Dose. Der bekannten Sprühdose ist kein Farberkennungselement zugeordnet.

Die DE-GM 69 28 235 zeigt eine Sprühdose mit einem Farberkennungselement, das einem Deckel der Sprühdose zugeordnet ist.

Aus der DE 94 14 679 U1 ist eine Sprühdose mit einem Deckel bekannt, wobei in den Deckel ein streifenförmig gefalteter flacher Informationsträger einlegbar ist.

Aus der DE 298 08 332 U1 ist ein Behälter mit einer Vertiefung bekannt, in die ein Kennzeichnungselement eingebracht werden kann.

Die GB 2 090 809 A zeigt eine Flasche mit einem um den Hals der Flasche anordenbaren Etikett.

Bei den bekannten Sprühdosen ist häufig problematisch, das Farberkennungselement wieder von dem Dosenkörper oder dem Deckel - z. B. zur getrennten Wiederverwertung dieser Komponenten - zu lösen.

Der vorliegenden Erfindung liegt daher die Aufgabe zugrunde, eine Sprühdose der eingangs genannten Art derart auszugestalten und weiterzubilden, dass ein einfaches Lösen des Farberkennungselements von dem Dosenkörper oder dem Deckel mit konstruktiv einfachen Mitteln erreicht ist.

Erfindungsgemäß wird die voranstehende Aufgabe durch eine Sprühdose mit den Merkmalen des Patentanspruchs 1 gelöst.

In erfindungsgemäßer Weise ist das Farberkennungselement dem Dosenkörper reversibel zugeordnet. Hierdurch ist ermöglicht, dass das Farberkennungselement bei einer versehentlich unrichtigen Zuordnung zu dem Dosenkörper wieder entfernt werden und ein korrektes Farberkennungselement zugeordnet werden kann. Des Weiteren ist im Hinblick auf ein Recycling der Sprühdose nach ihrer Benutzung ein Trennen der Komponenten der Sprühdose - in diesem Fall eine Trennung des Farberkennungselements von dem Dosenkörper - möglich. Falls das Farberkennungselement aus einem anderen Material als der Dosenkörper hergestellt ist, kann somit eine materialspezifische Entsorgung oder Wiederbenutzung der Komponenten erfolgen.

Zur Erzeugung einer besonders sicheren Klemmwirkung zwischen Außenmantel und ringartigem Dichtfalz im Bereich der Sprüheinrichtung ist der Innendurchmesser des oberen Durchgangs geringfügig kleiner als der Außendurchmesser des um die Sprüheinrichtung ausgebildeten, ringartigen Dichtfalzes des Dosenkörpers. Zum Anordnen des Außenmantels um den Dichtfalz bzw. entlang dem Dichtfalz ist dabei eine gewisse Kraft aufzuwenden, die den oberen Durchgang geringfügig elastisch dehnt, um einen sicheren Sitz an dem Dichtfalz oder einen sicheren Sitz unterhalb des Dichtfalzes nach Einnehmen des ursprünglichen ungedehnten Zustands des oberen Durchgangs zu erreichen. Im letztgenannten Fall müsste der Dichtfalz einen Bereich mit geringerem Außendurchmesser aufweisen. Alternativ zu einem derartigen geringeren Außendurchmesser könnte der Außenmantel soweit entlang dem Dichtfalz geführt werden, bis der Außenmantel quasi unterhalb des Dichtfalzes in einem Bereich geringeren Durchmessers ankommt.

Der Außenmantel könnte derart dem Dosenkörper zugeordnet oder derart auf dem Dosenkörper angeordnet werden, dass die Sprüheinrichtung quasi aus dem oberen kleineren Durchgang herausragt. Mit anderen Worten wäre die Sprüheinrichtung in diesem Fall von dem Außenmantel umgeben. Der Außenmantel weist eine relativ große Farberkennungsfläche auf, was die Farberkennung insgesamt vereinfacht.

Der Außenmantel weist eine vorgebbare Materialdicke auf, die auf den jeweiligen Anwendungsfall abzustellen ist. Insbesondere bei einer nicht zu dicken Ausgestaltung des Außenmantels könnte der Außenmantel eine gewisse Elastizität aufweisen. Hierbei bietet sich als Material für den Außenmaterial insbesondere ein Kunststoff an. Aufgrund einer vorhandenen Elastizität könnte der Außenmantel mit Bereichen des Dosenkörpers eine wechselseitige Klemmwirkung bereitstellen, die zu einer sicheren Zuordnung des Farberkennungselements zu dem Dosenkörper beiträgt. Mit anderen Worten ist dann ein unbeabsichtigtes Lösen des Farberkennungselements von dem Dosenkörper weitestgehend vermieden.

Sprühdosen für Farben bzw. Lacke weisen meist einen Dichtfalz auf, der letztendlich direkt um die Sprüheinrichtung ringartig ausgebildet ist. Hierdurch wird eine Abdichtung zwischen dem Dosenkörper und der Sprüheinrichtung erreicht, die meist als separates Element an dem Dosenkörper befestigt wird. Des Weiteren kann eine herkömmliche Sprühdose einen weiteren Falz oder Dichtfalz aufweisen, der im oberen Bereich des Dosenkörpers ausgebildet ist und letztendlich auch als Verstärkung dient. Erfindungsgemäß ist der innere Rand des oberen Durchgangs des Außenmantels - sich nach innen erweiternd - angeschrägt. Beim Zuordnen des Außenmantels zu dem Dosenkörper rutscht der Außenmantel aufgrund der Anschrägung somit einfacher über den ringartigen Dichtfalz zwischen Sprüheinrichtung und Dosenkörper.

Ebenfalls im Hinblick auf ein vereinfachtes Zuordnen oder Anordnen des Außenmantels zu oder an dem Dosenkörper könnte der Außenmantel im Bereich des Außenrands des unteren Durchgangs - zum unteren Durchgang oder zu seinem freien Ende hin - sich verjüngend angespitzt sein. Eine derartige im Außenbereich des Außenmantels vorgesehene Anspitzung des Außenmantels quasi in Richtung seiner inneren Achse vereinfacht ein Entlangführen oder Entlangrutschen des Außenmantels entlang dem ringartigen Falz oder Dichtfalz im oberen Bereich des Dosenkörpers.

Im Konkreten könnte der Außenmantel mit dem Außenrand des unteren Durchgangs vorzugsweise formschlüssig an dem inneren Umfang des im oberen Bereich des Dosenkörpers ausgebildeten, ringartigen Dichtfalzes angeordnet sein. Dieser Dichtfalz bildet dabei quasi eine Verbindung zwischen einer Seitenfläche und einer oberen Grundfläche des Dosenkörpers.

Der Außendurchmesser des Außenmantels könnte im Bereich des unteren Durchgangs geringfügig größer sein als der Innendurchmesser des im oberen Bereich des Dosenkörpers ausgebildeten, ringartigen Falzes oder Dichtfalzes des Dosenkörpers. Hierdurch könnte wiederum eine Klemmwirkung aufgrund einer Elastizität des Außenmantels im Bereich des Falzes oder Dichtfalzes erreicht werden. Dies hätte eine besonders sichere Anordnung des Außenmantels am Dosenkörper zur Folge.

Der Außenmantel könnte sich letztendlich vom Dichtfalz um die Sprüheinrichtung bis zum Falz oder Dichtfalz im oberen Bereich des Dosenkörpers erstrecken.

Im Hinblick auf ein vereinfachtes Lösen des Außenmantels von dem Dosenkörper könnte der Außenmantel einen sich im Wesentlichen von dem oberen Durchgang zu dem unteren Durchgang erstreckenden durchgängigen Schlitz aufweisen. Hierdurch könnte der Außenmantel einfach zusammengedrückt oder erweitert werden, um ein Abnehmen von dem Dosenkörper zu ermöglichen.

Im Hinblick auf eine sichere Anordnung des Deckels auf dem Dosenkörper könnte der Deckel elastisch ausgebildet sein. Dabei könnte der Deckel insbesondere aus Kunststoff ausgebildet sein.

Hinsichtlich eines einfachen Entfernens des Farberkennungselements von dem Dosenkörper oder dem Deckel könnte das Farberkennungselement eine Sollbruchstelle aufweisen. Nach Erzeugung des vorgegebenen Bruchs könnte das Farberkennungselement dann einfach von dem Dosenkörper oder Deckel gelöst werden.

Weiterhin im Hinblick auf ein einfaches Lösen des Farberkennungselements von dem Deckel oder dem Dosenkörper könnte das Farberkennungselement einen Eingriffsdurchgang oder eine Eingriffsausnehmung aufweisen. Der Eingriffsdurchgang oder die Eingriffsausnehmung könnten dabei derart dimensioniert sein, dass das Farberkennungselement entweder mit der Hand bzw. einem Finger oder mit einem speziellen Instrument greifbar und von dem Dosenkörper oder dem Deckel lösbar wäre.

Mit dem Begriff "Sprühdose" sind auch sämtliche bekannten Spraydosen oder Aerosoldosen umfasst.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: in einer Seitenansicht, schematisch, das Ausführungsbeispiel einer erfindungsgemäßen Sprühdose,
- Fig. 2: in einer Seitenansicht, schematisch und vergrößert, das Farberkennungselement des Ausführungsbeispiels aus Fig. 1,
- Fig. 3: in einer Draufsicht, schematisch und vergrößert, das Farberkennungselement des Ausführungsbeispiels aus Fig.1 und
- Fig. 4: in einer perspektivischen Ansicht, schematisch und vergrößert, das Farberkennungselement des Ausführungsbeispiels aus Fig. 1.

Fig. 1 zeigt in einer schematischen Seitenansicht das Ausführungsbeispiel einer erfindungsgemäßen Sprühdose. Die Sprühdose weist einen Dosenkörper 1 zur Aufnahme des Sprühguts auf, wobei dem Dosenkörper 1 eine Sprüheinrichtung 2 für das Sprühgut zugeordnet ist. Des Weiteren weist die Sprühdose einen Deckel 3 zum Schutz der Sprüheinrichtung 2 auf. Im Hinblick auf eine vereinfachte Herstellung mit reduzierten Kosten ist die Sprühdose derart ausgestaltet, dass dem Dosenkörper 1 oder dem Deckel 3 ein Farberkennungselement 4 zur Anzeige der Farbe des Sprühguts zugeordnet ist.

Das Farberkennungselement 4 ist zumindest in seinem Außenbereich mit dem Sprühgut lackiert, so dass sich letztendlich auf dem Farberkennungselement 4 dasselbe Sprühgut bzw. derselbe Lack befindet wie in dem Dosenkörper 1. Der Deckel 3 ist transparent ausgebildet, so dass das Farberkennungselement 4 auch bei geschlossenem Deckel 3 von außen sichtbar ist.

Das Farberkennungselement 4 ist dem Dosenkörper 1 reversibel zugeordnet. Das Farberkennungselement 4 ist letztendlich als geschlossener Ring ausgebildet, wobei das Farberkennungselement 4 genauer gesagt als ringartiger Außenmantel 5 einer hohlen Kugelschicht mit jeweils einem oberen kleineren und einem unteren größeren Durchgang 6 und 7 ausgebildet ist. Mit anderen Worten ist das Farberkennungselement 4 schalenartig ausgebildet.

Der Außenmantel 5 ist elastisch aus Kunststoff ausgebildet, so dass ein einfaches Anordnen des Außenmantels 5 auf dem Dosenkörper 1 ermöglicht ist. Der innere Rand 8 des oberen Durchgangs 6 ist sich nach innen erweiternd angeschrägt. Des Weiteren ist der Außenmantel 5 im Bereich des Außenrands 9 des unteren Durchgangs 7 sich verjüngend angespitzt. Dies hat den Vorteil, dass der Außenmantel 5 einfacher an einem Dichtfalz 10 und an einem Dichtfalz 11 des Dosenkörpers entlanggleiten kann, wenn der Außenmantel 5 auf den Dosenkörper 1 aufgesetzt wird. Der Dichtfalz 10 bildet dabei den Übergang vom oberen Teil des Dosenkörpers 1 zur Sprüheinrichtung 2. Der Dichtfalz 11 bildet den Übergang von dem zylinderförmigen Mantel des Dosenkörpers 1 zum oftmals konisch ausgebildeten oberen Teil des Dosenkörpers 1.

Der Innendurchmesser des oberen Durchgangs 6 ist geringfügig kleiner als der Außendurchmesser des ringartigen Dichtfalzes 10. D. h., dass der Außenmantel 5 nach seiner Anordnung auf dem Dosenkörper 1 quasi unterhalb des Dichtfalzes 10 in einem verengten Bereich unterhalb des Dichtfalzes 10 eingerastet ist.

Der Außenmantel 5 liegt mit dem Außenrand 9 des unteren Durchgangs 7 quasi formschlüssig an dem inneren Umfang des Dichtfalzes 11 des Dosenkörpers an. Hierzu könnte der Außendurchmesser des Außenmantels 5 im Bereich des unteren Durchgangs 7 geringfügig größer ausgebildet sein als der Innendurchmesser des Dichtfalzes 11. Damit wäre quasi ein Anschmiegen des Außenmantels 5 am inneren Umfang des Dichtfalzes 11 realisiert.

Der Außenmantel 5 erstreckt sich im Wesentlichen von dem oberen Dichtfalz 10 zu dem unteren Dichtfalz 11.

Der Deckel 3 weist Ausnehmungen 12 für ein Farberkennungselement 4 auf. Insoweit könnte auch dem Deckel 3 ein Farberkennungselement 4 zugeordnet werden. Im Konkreten sind die Ausnehmungen 12 in Auflagestegen 13 des Deckels 3 ausgebildet, die zur Auflage auf dem Dosenkörper 1 dienen. Der Deckel 3 ist ebenfalls elastisch und aus Kunststoff ausgebildet.

Die Fig. 2 bis 4 zeigen das als Außenmantel 5 ausgebildete Farberkennungselement 4 in einer schematischen Seitenansicht, in einer schematischen Draufsicht sowie in einer perspektivischen Ansicht, jeweils vergrößert. Dabei sind der obere Durchgang 6 und der untere Durchgang 7 besonders gut erkennbar.

Hinsichtlich weiterer vorteilhafter Ausgestaltungen und Weiterbildungen der erfindungsgemäßen Lehre wird zur Vermeidung von Wiederholungen einerseits auf den allgemeinen Teil der Beschreibung und andererseits auf die beigefügten Patentansprüche verwiesen.

Abschließend sei ganz besonders hervorgehoben, dass das zuvor rein willkürlich gewählte Ausführungsbeispiel lediglich zur Erörterung der erfindungsgemäßen Lehre dient, diese jedoch nicht auf dieses Ausführungsbeispiel einschränkt.

## Patentansprüche

1. Sprühdose mit einem Dosenkörper (1) zur Aufnahme des Sprühguts, wobei dem Dosenkörper (1) eine Sprüheinrichtung (2) für das Sprühgut zugeordnet ist, und einem Deckel (3) zum Schutz der Sprüheinrichtung (2), wobei dem Dosenkörper (1) ein Farberkennungselement (4) zur Anzeige der Farbe des Sprühguts zugeordnet ist und wobei das Farberkennungselement (4) als ringartiger Außenmantel (5) einer hohlen Kugelschicht oder eines hohlen Kegelstumpfs mit jeweils einem oberen kleineren (6) und einem unteren größeren Durchgang (7) ausgebildet ist, wobei das Farberkennungselement (4) dem Dosenkörper (1) reversibel zugeordnet ist und wieder entfernt werden kann, wobei der Innendurchmesser des oberen Durchgangs (6) geringfügig kleiner ist als der Außendurchmesser eines um die Sprüheinrichtung (2) ausgebildeten, ringartigen Dichtfalzes (10) des Dosenkörpers (1), und wobei der obere Durchgang (6) unter Kraftaufwendung gegenüber dem Dichtfalz (10) geringfügig elastisch dehnbar ist, um einen sicheren Sitz an dem Dichtfalz (10) oder unterhalb des Dichtfalzes (10) nach Einnehmen des ursprünglichen ungedehnten Zustands des oberen Durchgangs (6) zu erreichen und um entsprechend wieder entfernt zu werden, **dadurch gekennzeichnet, dass** der innere Rand (8) des oberen Durchgangs (6) - sich nach innen erweiternd - angeschrägt ist.

2. Sprühdose nach Anspruch 1, **dadurch gekennzeichnet, dass** das Farberkennungselement (4) oder der Außenmantel (5) elastisch ausgebildet ist.

3. Sprühdose nach Anspruch 1 oder 2, **dadurch gekennzeichnet, dass** das Farberkennungselement (4) oder der Außenmantel (5) aus Kunststoff ausgebildet ist.

4. Sprühdose nach einem der Ansprüche 1 bis 3, **dadurch gekennzeichnet, dass** der Außenmantel (5) im Bereich des Außenrands (9) des unteren Durchgangs (7) - zum unteren Durchgang (7) oder zu seinem freien Ende hin - sich verjüngend angespitzt ist.

5. Sprühdose nach einem der Ansprüche 1 bis 4, **dadurch gekennzeichnet, dass** der Außenmantel (5) mit dem Außenrand (9) des unteren Durchgangs (7) vorzugsweise formschlüssig an dem inneren Umfang eines im oberen Bereich des Dosenkörpers (1) ausgebildeten, ringartigen Falzes oder Dichtfalzes (11) angeordnet ist.

6. Sprühdose nach einem der Ansprüche 1 bis 5, **dadurch gekennzeichnet, dass** der Außendurchmesser des Außenmantels (5) im Bereich des unteren Durchgangs (7) geringfügig größer ist als der Innendurchmesser eines oder des im oberen Bereich des Dosenkörpers (1) ausgebildeten, ringartigen Falzes oder Dichtfalzes (11) des Dosenkörpers (1).

7. Sprühdose nach einem der Ansprüche 1 bis 6, **dadurch gekennzeichnet, dass** der Deckel (3) elastisch ausgebildet ist.

8. Sprühdose nach einem der Ansprüche 1 bis 7, **dadurch gekennzeichnet, dass** der Deckel (3) aus Kunststoff ausgebildet ist.

## Claims

1. Spray can having a can body (1) for accommodating the spray material, a spray device (2) for the spray material being associated with the can body (1), and having a lid (3) for protecting the spray device (2), a colour recognition member (4) for indicating the colour of the spray material being associated with the can body (1), and the colour recognition member (4) being in the form of a ring-like outer casing (5) of a hollow spherical segment or of a hollow truncated cone with in each case an upper, smaller, passage (6) and a lower, larger, passage (7), the colour recognition member (4) being associated in a reversible manner with the can body (1) and being removable again, the inside diameter of the upper passage (6) being slightly smaller than the outside diameter of a ring-like sealing fold (10) of the can body (1), which sealing fold (10) is formed around the spray device (2), and the upper passage (6), with the application of force, being slightly resiliently expandable relative to the sealing fold (10) in order to achieve a secure fit at the sealing fold (10) or below the sealing fold (10) after assuming the original non-expanded state of the upper passage (6) and in order to be removed again in a corresponding manner, **characterised in that** the inner edge (8) of the upper passage (6) is chamfered, widening towards the inside.

2. Spray can according to claim 1, **characterised in that** the colour recognition member (4) or the outer casing (5) is constructed to be resilient.

3. Spray can according to claim 1 or 2, **characterised in that** the colour recognition member (4) or the outer casing (5) is constructed from plastics material.

4. Spray can according to any one of claims 1 to 3, **characterised in that** the outer casing (5) tapers to a point in the region of the outer edge (9) of the lower passage (7), towards the lower passage (7) or towards its free end.

5. Spray can according to any one of claims 1 to 4, **characterised in that** the outer casing (5), with the outer edge (9) of the lower passage (7), is arranged in a preferably form-locking manner at the inner circumference of a ring-like fold or sealing fold (11) formed in the upper region of the can body (1).

6. Spray can according to any one of claims 1 to 5, **characterised in that** the outside diameter of the outer casing (5) is slightly larger in the region of the lower passage (7) than the inside diameter of a or the ring-like fold or sealing fold (11) of the can body (1) formed in the upper region of the can body (1).

7. Spray can according to any one of claims 1 to 6, **characterised in that** the lid (3) is constructed to be resilient.

8. Spray can according to any one of claims 1 to 7, **characterised in that** the lid (3) is constructed from plastics material.

## Revendications

1. Bombe aérosol avec un corps (1) pour contenir le produit à pulvériser, dans laquelle un dispositif de pulvérisation (2) est monté sur le corps (1) pour le produit à pulvériser et un capuchon (3) pour protéger le dispositif de pulvérisation (2), un élément de reconnaissance de couleur (4) pour indiquer la couleur du produit à pulvériser étant associé au corps (1) et l'élément de reconnaissance de couleur (4) étant réalisé comme enveloppe extérieure annulaire (5) d'une calotte sphérique creuse ou d'un tronc de cône creux présentant un passage plus petit (6) en haut et un passage plus grand (7) en bas, dans laquelle l'élément de reconnaissance de couleur (4) est associé de façon réversible au corps (1) et peut être à nouveau retiré, le diamètre interne du passage supérieur (6) étant légèrement plus petit que le diamètre externe d'un bourrelet d'étanchéité annulaire (10) du corps (1) et le passage supérieur (6) pouvant s'élargir élastiquement sous l'effet d'une force par rapport au bourrelet d'étanchéité (10) pour obtenir un meilleur appui sur le bourrelet d'étanchéité (10) ou sous le bourrelet d'étanchéité (10) après retour à l'état non élargi du départ du passage supérieur (6) et être nouveau retiré par la suite **caractérisée en ce que** le bord interne (8) du passage supérieur (6) est incliné en s'élargissant vers l'intérieur.

2. Bombe aérosol selon la revendication 1, **caractérisée en ce que** l'élément de reconnaissance de couleur (4) ou l'enveloppe extérieure (5) sont réalisés élastiques.

3. Bombe aérosol selon la revendication 1 ou 2, **caractérisée en ce que** l'élément de reconnaissance de couleur (4) ou l'enveloppe extérieure (5) sont réalisés en matière plastique.

4. Bombe aérosol selon l'une des revendications 1 à 3, **caractérisée en ce que** l'enveloppe extérieure (5) est rendue acérée en s'amincissant dans la zone du bord externe (9) du passage inférieur (7), vers le passage inférieur ou son extrémité libre.

5. Bombe aérosol selon l'une des revendications 1 à 4, **caractérisée en ce que** l'enveloppe extérieure (5) avec le bord externe (9) du passage inférieur (7) est avantageusement disposée par concordance de forme sur la périphérie interne d'un joint torique ou joint d'étanchéité (11) formé dans la zone supérieure du corps (1).

6. Bombe aérosol selon l'une des revendications 1 à 5, **caractérisée en ce que** le diamètre extérieur de l'enveloppe extérieure (5) dans la zone du passage inférieur (7) est légèrement supérieur au diamètre intérieur d'un ou du joint torique ou joint d'étanchéité (11) du corps (1) formé dans la zone supérieure du corps (1).

7. Bombe aérosol selon l'une des revendications 1 à 6, **caractérisée en ce que** le capuchon (3) est élastique.

8. Bombe aérosol selon l'une des revendications 1 à 76, **caractérisée en ce que** le capuchon (3) est en matière plastique.
